# EUROPÄISCHE PATENTSCHRIFT

(11) **EP 1 861 226 B1**
(45) Veröffentlichungstag und Bekanntmachung des Hinweises auf die Patenterteilung: **30.09.2009**
(21) Anmeldenummer: 06708008.5
(22) Anmeldetag: 03.02.2006
(51) Int. Cl.: B25B 23/00, B25B 15/02, B25G 3/22

(54) **SCHRAUBWERKZEUG MIT AUSWECHSELBARER KLINGE**
SCREWING TOOL WITH INTERCHANGEABLE BLADE
OUTIL DE VISSAGE A TIGE INTERCHANGEABLE

(30) Priorität: 19.03.2005 DE 102005012729
(43) Veröffentlichungstag der Anmeldung: 05.12.2007
(73) Patentinhaber: WERA WERK HERMANN WERNER GmbH & Co. KG, D-42349 Wuppertal (DE)
(72) Erfinder: RICHTER, Ralf-Richard, 42369 Wuppertal (DE); WULF, Carsten, 42119 Wuppertal (DE)
(74) Vertreter: Grundmann, Dirk
(86) Internationale Anmeldenummer: PCT/EP2006/050654
(87) Internationale Veröffentlichungsnummer: WO 2006/100150

(56) Entgegenhaltungen:
- DE-U- 1 861 500
- DE-U1-202004 002 440
- FR-A- 2 702 172
- US-A- 873 625
- US-A- 2 674 286
- US-A- 5 836 223

## Beschreibung

Die Erfindung betrifft ein Werkzeug, insbesondere Schraubwerkzeug mit einem ein Futter aufweisenden Griff und einer in einer Einstecköffnung des Futters einsteckbaren Klinge, insbesondere Schraubendreherklinge, wobei die in die Einstecköffnung eingesteckte Klinge von einer Rast des Futters gehalten ist, welche Rast durch Betätigung eines Auslösers einer Raststellung in eine Freigabestellung verlagerbar ist.

Ein Schraubwerkzeug der vorgenannten Art ist aus der DE 1861500 U1 vorbekannt. Der dort beschriebene Griff des Schraubwerkzeuges bildet seitlich einen Taster aus, der auf einen radial zur Achse der Klinge verschiebbaren Schieber wirkt. Dieser Schieber besitzt ein Fenster, durch welches die Klinge ragt Die Klinge besitzt eine Rastaussparung, in welche in der Raststellung ein Randabschnitt des Fensters hineinragt.

Auch die US 2,674,286 beschreibt ein Schraubwerkzeug mit einem Griff, in welchem eine Klinge einsteckt, die von einer Rast in einer Raststellung gehalten wird. Die Klinge besitzt eine Radialaussparung, in die der Rand eines Fensters einliegt, welches einem Schieber zugeordnet ist, welcher gegen die Rückstellkraft einer Feder verlagerbar ist.

Die DE 202004002440 U1 beschreibt einen Griff mit einer Einsteckhöhlung zum Einstecken eines kunststoffummantelten Abschnittes einer Schraubendreherklinge. Der Einsteckabschnitt der Schraubendreherklinge durchgreift auch hier ein Fenster eines in Radialrichtung gegen die Rückstellkraft von Federn verlagerbaren Schiebers. Dieser kann druckknopfbetätigt von einer Raststellung in eine Freigabestellung verlagert werden.

Aus der US 5,836,223 ist ein Schraubwerkzeug mit einer auswechselbaren Klinge bekannt. Der Griff besitzt eine Einstecköffnung, in die ein Sechskantstab mit einer Vielzahl von Rastöffnungen eingesteckt werden kann. Von einem Ringkörper des Griffes ragen in Axialrichtung mehrere Federzungen ab. Eine dieser Federzungen trägt an ihrem Ende einen Rastvorsprung. Dieser Rastvorsprung greift in eine der Rastausnehmungen des Sechskantsteges ein. Der Ringkörper ist von einem Schaltelement umgeben. Das Schaltelement kann von einer Verriegelungsstellung in eine Nichtverriegelungsstellung gedreht werden. In der Verriegelungsstellung kann der Rastvorsprung nicht aus der Rastöffnung austreten.

Aus der FR 2 702 172 ist ein Schraubwerkzeug mit auswechselbarer Klinge vorbekannt, bei dem das öffnungsseitige Ende der Einstecköffnung Zungen ausbildet, die ähnlich der Spannbacken eines Backenfutters in eine Ringaussparung der Klinge eintreten können. Um die Zungen in der Ringaussparung zu blockieren, ist eine Art Überwurfmutter mit einem Innenkonus vorgesehen.

Ausgehend von dem vorgenannten Stand der Technik liegt der Erfindung die Aufgabe zugrunde, das gattungsgemäße Werkzeug herstellungstechnisch einfacher und gebrauchsvorteilhaft weiterzubilden.

Gelöst wird die Aufgabe durch die in den Ansprüchen angegebene Erfindung. Jeder Anspruch betrifft eine unabhängige Lösung. Jeder Anspruch ist mit jedem anderen Anspruch in beliebiger Weise kombinierbar.

Der Anspruch 1 sieht zunächst und im wesentlichen vor, dass die Rast einen an einem sich in Axialrichtung der Einstecköffnung an ihrem Rand sich erstreckenden Federarm angeordneten Rastvorsprung aufweist, der von einem Steuerelement des in Achsrichtung verlagerbaren Auslösers von der Raststellung in die Freigabestellung verlagerbar ist. Die Auflösung der Rast erfolgt bei dem in Anspruch 1 angegebenen Gegenstande durch einen Beaufschlagung des Auslösers in der Erstreckungsrichtung der Klinge. Das Futter besitzt bevorzugt eine Einsteckhülse, die in die Höhlung des Griffes eingesteckt ist. Es ist aber auch möglich, diese Einsteckhülse bei der Fertigung des Kunststoffgriffes zu umspritzen. Zur drehsicheren der Halterung der Einsteckhülse im Griff sind radiale Vorsprünge und insbesondere Halterippen vorgesehen. In einer Weiterbildung der Erfindung ist vorgesehen, dass der Federarm, der den Rastvorsprung ausbildet, materialeinheitlich der Einsteckhülse zugeordnet ist. Die Einsteckhülse und die ihr materialeinheitlich angeformten Federarme sind deshalb bevorzugt aus einem hochelastischen Kunststoff und insbesondere POM gefertigt. Der Federarm weist vorzugsweise eine Schräge auf. Diese Schräge ist bevorzugt eine Steuerschräge und wirkt mit dem Steuerelement zusammen Letzteres kann von einem Axialfortsatz eines vom Auslöser gebildeten Ringkörpers ausgebildet sein. Dieser Ringkörper kann eine Durchtrittsöffnung ausbilden, durch welche die Klinge ragt. Die Steuerschrägen können bevorzugt dem Rastvorsprung zugeordnet sein. Sie dienen auch dazu, von der Stirnseite der Klinge beim Einstecken letzterer in die Einstecköffnung radial nach außen verlagert zu werden. Sie schnappen dann in eine Ringaussparung der Klinge ein, um diese gegen axiale Abzugskräfte in der Einsteckhöhlung zu halten. Zur Erhöhung der Haltekraft kann ferner vorgesehen sein, dass die Raststufe des Rastvorsprunges hinterschnitten ist. In einer Weiterbildung der Erfindung ist vorgehen, dass vom Ringkörper Haltearme abragen. Diese ragen in einen Einsteckschacht der Einsteckhülse hinein. Die radial nach außen weisende Schachtwandung dieses Schachtes kann von der Wandung der Griffhöhlung ausgebildet werden. Insofern wird dieser Halteschacht vorzugsweise von einer Nut der Außenwandung der Einsteckhülse ausgebildet. Der Haltearm weist vorzugsweise an seinem Ende einen Haken auf, der in der Vortrittsstellung des Auslösers vor einer Haltestufe liegt und der sich bei der Axialverlagerung des Auslösers innerhalb des Schachtes bewegt und sich dabei von Haltestufe entfernt. Der Ringkörper wird vorzugsweise von der Kraft des Federarmes in eine Vortrittsstellung beaufschlagt. Insofern dient die Steuerschräge des Federarmes, die vorzugsweise dem Rastvorsprung zugeordnet ist nicht nur dazu, die Feder durch die Axialverlagerung des Auslösers in einen rückwärtigenradial nach außen Ausweichraum auszusteuern. Sie dient auch dazu, durch die dabei aufgebrachte Spannkraft des Federarmes den Auslöser wieder in die Ausgangsstellung zurückzuverlagern. In einer Weiterbildung der Erfindung ist vorgesehen, dass die Klinge aus einem vorzugsweise einem kreisrunden Querschnitt aufweisenden Kern besteht, der an seinem freien Ende eine Schraubarbeitspitze aufweist, und der über seinen wesentlichen Bereich und insbesondere seinem in der Einstecköffnung einsteckenden Abschnitt vollständig mit einem isolierenden Material, welches insbesondere Kunststoff ist, ummantelt ist. Zufolge dieser Ausgestaltung ist ein spannungsgeschütztes Schraubwerkzeug mit auswechselbaren Klingen gegeben. Die Isolierungswirkung wird dadurch noch verstärkt, dass das gesamte Futter keine Metallteile, sondern ausschließlich Kunststoffteile aufweist. Die Kunststoffummantelung der Klinge bildet eine Ringaussparung aus, in welche der Rastvorsprung eingreift.

Anhand beigefügter Zeichnungen wird nachfolgend an Ausführungsbeispielen beschrieben.

Es zeigen:
- Fig.1:: in perspektivischer Darstellung einen Griff mit eingesteckter Klinge,
- Fig. 2:: eine Stirnseitenansicht des Griffes,
- Fig. 3:: einen Längsschnitt durch den in der Fig.1 dargestellten Griff entlang der Schnittlinien III-III, in der Raststellung,
- Fig. 4:: einen Schnitt gemäß der Linie IV-IV in Fig. 2 ebenfalls in der Raststellung,

- Fig. 5.: eine perspektivische explosionsartige Darstellung des Griffes,
- Fig. 6.: einen Querschnitt gemäß der Linie VI-VI in Fig. 3

- Fig. 7.: eine Darstellung gemäß Fig. 3 in der Freigabestellung,
- Fig. 8.: eine Darstellung gemäß Fig. 4 in der Freigabestellung, wobei zusätzlich ein zwischen Bund 19 und Stirnfläche eines Ringkörpers 12 angeordneter O-Ring eingezeichnet ist,

Bei dem Ausführungsbeispiel handelt es sich um einen elektrisch isolierten Schraubendreher mit auswechselbaren Klingen. Er besitzt einen Griff 1 mit einer Höhlung 9, die sich in Axialrichtung des Griffes 1 erstreckt und zur Stirnseite 1' mündet.

In die Höhlung 9 des Griffes 1 ist eine Einsteckhülse 10 eines Futters 2 eingesteckt. Das Futter 2 besteht aus dieser Einsteckhülse 10 und einem Auslöser 6.

Auslöser 6 und Einsteckhülse 10 sind wie auch der Griff 1 aus Kunststoff gefertigt, so dass der Griff mit Futter 2 keinerlei Metallteile aufweist.

Die in der Höhlung 9 des Griffes einsteckende Einsteckhülse 10 besitzt eine Einstecköffnung 3 zum Einstecken der Klinge 4. Diese Einstecköffnung 3 hat einen Sechskantquerschnitt. Die Einsteckhülse 10 bildet an ihrer Außenwandung Halterippen 24 aus, die in entsprechenden Haltenuten der Wandung der Höhlung 9 einliegen, um die Einsteckhülse drehfest in der Höhlung 9 des Griffes 1 zu halten.

Die Einsteckhülse 10 bildet an ihrem der Öffnung benachbarten Bereich einen Schacht 15 aus, der eine Haltestufe 21 bildet, welche Haltestufe 21 von einem Haken 23 eines Haltearmes 14 hintergriffen wird. Der Haltearm 14 ist einem Ringkörper 12 zugeordnet. Die Nut, die den Schacht 15 ausbildet, wird von einem Wandungsabschnitt der Höhlung 9 geschlossen. Dieser Wandungsabschnitt bildet eine Schachtwand 15' des Schachtes 15 aus, in welchem sich der Haltearm 14 in Achsrichtung des Griffes 1 verlagern kann.

Um 90 Grad versetzt zu den beiden sich diametral gegenüberliegenden Schachtten 15 erstrecken sich zwei Federarme 7, die materialeinheitlich der Einsteckhülse 10 angeformt sind und die durch je zwei Axialfreischnitte 25 gebildet sind.

Die Federarme 7 besitzen an ihren freien Enden nach innen ragende Rastvorsprünge 5, die hinterschnittene Raststufen ausbilden. Die Raststufen weisen höhlungseinwärts. Die Rastvorsprünge 5 bilden hölüungseinwärts gerichtete Steuerschrägen 11 aus. In ihrer Normalstellung ragen die Rastvorsprünge 5 in die Einsteckhülse 10 ein, um den Rand einer Ringaussparung 16 einer Klinge 4 zu hintergreifen, so dass die Klinge 4 in der Einstecköffnung 3 der Einsteckhülse 10 gefesselt ist.

Die Federarme 7 können von einem Auslöser 6 verbogen werden. Der Auslöser 6 wird von dem bereits genannten Ringkörper 12 ausgebildet. Dieser sitzt vor der Stirnfläche 1' des Griffes 1 und besitzt eine Durchtrittsöffnung 13, die eine Sechskantform aufweist und durch welche die Klinge 4 hindurchragt.

Der Ringkörper 12 bildet Steuerelemente 8 aus. Diese werden von in die Höhlung 9 hineinragenden Stegen ausgebildet. In der Raststellung liegen diese Steuerelemente 8 vor den Steuerschrägen 11. Wird der Ringkörper 12 in Achsrichtung in Richtung auf den Griff 1 beaufschlagt, so kann der Rastvorsprung 5 in eine ihm zugeordnete Ausweichaussparung der Höhlung eintauchen. Dabei gleiten die Steuerelemente 8 auf den Steuerschrägen 11 entlang und steuern die Federarme 7 in die hinter den Federarmen 7 angeordneten Ausweichräume 22. Einhergehend mit dieser Ausweichbewegung der Federarme 7 werden die Rastvorsprünge 5 aus der Ringaussparung 16 heraus gesteuert. Dadurch kann die Klinge 4 der Einstecköffnung 3 entnommen werden.

Wird der Ringkörper 12 wieder losgelassen, so federn die Federarme 7 wieder in ihre Ausgangsstellung zurück. Dabei gleitet das Steuerelement 8 auf der Steuerschräge 11 entlang, so dass auch der Ringkörper 12 wieder in seine Ausgangsstellung zurück verlagert wird.

In dieser Ausgangsstellung wird der Ringkörper 12 von den vor den jeweiligen Haltestufen 21 liegenden Haken 23 der Haltearme 14 gehalten.

Im Ausführungsbeispiel besitzt die Klinge einen metallischen Kern 18, welcher von einem Kunststoffmantel 17 umspritzt ist. Der Kern 18 ist bis auf die Arbeitsspitze des Schraubwerkzeuges vollständig mit einem Kunststoffmantel umspritzt In dem mit 4' bezeichneten Abschnitt ist der Kern 18 unrund gestaltet, so dass in diesem Bereich 4' ein Drehmoment auf den die Arbeitsspitze bildenden Stahlkern 18 übertragen werden kann.

Der den Kern 18 umgebende Kunststoffmantel 17 hat ein Sechskantprofil, welches dem Sechskantprofil der Einstecköffnung 13 entspricht Der Kunststoffmantel 17 bildet die Ringaussparung 16 aus, in welche der hinterschnittene Rastvorsprung 5 eingreifen kann.

Die kunststoffummantelte Stirnfläche der Klinge 4 stützt sich auf dem Boden der Höhlung 9 ab.

In der Fig. 6 ist zusätzlich noch ein O-Ring 26 eingezeichnet, welcher auf einer Stufe, die von einem Bund 19 des Kunststoffmantels 17 gebildet ist, anliegt. Der O-Ring 26 liegt dann zwischen der zur Arbeitsspitze hin weisenden Stirnfläche des Ringkörpers 12 und dem Bund 19.

Der Durchmesser des einen kreisringförmigen Grundriss aufweisenden Ringkörpers 12 ist geringer, als der Durchmesser der Stirnfläche 1' des Griffes, welche eine Sechskantgrundriss aufweist und damit einen Abrollschutz ausbildet.

Werden auf die in das Futter eingesteckte Klinge 4 Zugkräfte aufgebracht, so werden diese in die Federarme 7 geleitet Die Federarme 7 werden dabei auf Zug beansprucht.

## Patentansprüche

1. Werkzeug, insbesondere Schraubwerkzeug mit einem ein Futter (2) aufweisenden Griff (1), und einer in einer Einstecköffnung (3) des Futters einsteckbaren Klinge (4), insbesondere Schraubendreherklinge, wobei die in die Einstecköffnung (3) eingesteckte Klinge (4) von einer Rast des Futters (2) gehalten ist, welche Rast durch Betätigen eines Auslösers aus einer Raststellung in eine Freigabestellung verlagerbar ist und die Rast einen an einem sich in Axialrichtung der Einstecköffnung (3) an deren Rande sich erstreckenden Federarm (7) angeordneten Rastvorsprung (5) aufweist, der von einem Steuerelement (8) des in Achsrichtung verlagerbaren Auslösers (6) von der Raststellung in die Freigabestellung verlagerbar ist, wobei das Steuerelement (8) ein Axialfortsatz eines Ringkörpers (12) ist, welcher eine Durchtrittsöffnung (13) tür die Klinge (4) aufweisend der Stirnseite (1') des Griffs (1) zugeordnet ist.

2. Werkzeug nach Anspruch 1, **dadurch gekennzeichnet, dass** die Einstecköffnung (3) von einer in einer Höhlung (9) des Griffs angeordneten Einsteckhülse (10) gebildet ist.

3. Werkzeug nach Anspruch 2,
**dadurch gekennzeichnet, dass** die Einsteckhülse (10) aus Kunststoff gefertigt ist und der Federarm (7) materialeinheitlich der Einsteckhülse (10) zugeordnet ist.

4. Werkzeug nach einem der vorhergehenden Ansprüche, **dadurch gekennzeichnet, dass** der Federarm (7) eine Schräge (11) aufweist, die mit dem Steuerelement (8) zusammen wirkt.

5. Werkzeug nach einem der vorhergehenden Anspruch,
**dadurch gekennzeichnet, dass** der Ringkörper Haltearme (14) aufweist, die jeweils in einen Halteschacht (15) der Einsteckhülse (10) hineinragen.

6. Werkzeug nach Anspruch 5, **dadurch gekennzeichnet, dass** eine radial nach außen weisende Schachtwandung (15') des Halteschachtes (15) von der Griffhöhlung ausgebildet wird.

7. Werkzeug nach einem der vorhergehenden Ansprüche, **dadurch gekennzeichnet, dass** der Ringkörper (12) von der Kraft des Federarmes (7) in eine Vortrittsstellung beaufschlagt wird.

8. Werkzeug nach einem der vorhergehenden Ansprüche, **dadurch gekennzeichnet, dass** der Rastvorsprung (5) in eine insbesondere hinterschnittene Aussparung (16) der Klinge (4) greift.

9. Werkzeug nach einem der vorhergehenden Ansprüche,
**dadurch gekennzeichnet, dass** die Klinge einen Kunststoffmantel (17) aufweist, der die Aussparung (16) ausbildet.

10. Werkzeug nach Anspruch 9, **gekennzeichnet durch** eine in der KunststoffUmmantelung (17) ringförmig angeordnete Rastaussparung (16).

11. Werkzeug nach einem der vorhergehenden Ansprüche, **dadurch gekennzeichnet, dass** der Ringkörper (12) aus Kunststoff besteht.

12. Werkzeug nach einem der vorhergehenden Ansprüche, **gekennzeichnet durch** einen im eingesteckten Zustand vor dem Ringkörper (12) liegenden, der Klinge (4) zugeordneten Bund (19).

13. Werkzeug nach Anspruch 12, **gekennzeichnet durch** einen zwischen Bund (19) und Stirnseite des Ringkörpers (12) liegenden O-Ring (26).

14. Werkzeug nach einem der vorhergehenden Ansprüche, **dadurch gekennzeichnet, dass** der Griff (1) und das aus Auslöser (6) und Einsteckhülse (10) bestehende Futter (2) ausschließlich aus einem isolierenden Material besteht.

## Claims

1. A tool, in particular a screwing tool, having a handle (1) with a chuck (2), and having a blade (4), in particular a screwdriver blade, which can be inserted into a plug-in opening (3) of the chuck, the blade (4), when inserted into the plug-in opening (3), being retained by a catch of the chuck (2), which catch can be displaced from a latching position into a release position by actuation of a trigger, and the catch having a latching protrusion (5) which is disposed on a spring arm (7), the spring arm extending in the axial direction of the plug-in opening (3) and at the periphery of the latter, the latching protrusion being displaceable from the latching position into the release position by a control element (8) of the axially displaceable trigger (6), the control element (8) being an axial extension of an annular body (12), and the annular body (4) being associated with the end (1') of the handle (1) that has a through-opening (13) for the blade (4).

2. A tool according to Claim 1, **characterized in that** the plug-in opening (3) is formed by a plug-in sleeve (10) disposed in a cavity (9) of the handle.

3. A tool according to Claim 2, **characterized in that** the plug-in sleeve (10) is produced from plastics material and the spring arm (7) is associated integrally with the plug-in sleeve (10).

4. A tool according to any of the preceding claims, **characterized in that** the spring arm (7) has a slope (11) which interacts with the control element (8).

5. A tool according to any of the preceding claims, **characterized in that** the annular body has retaining arms (14) which project in each case into a retaining passageway (15) of the plug-in sleeve (10).

6. A tool according to Claim 5, **characterized in that** a radially outwardly oriented passageway wall (15') of the retaining passageway (15) is formed by the handle cavity.

7. A tool according to any of the preceding claims, **characterized in that** the annular body (12) is forced into a forward position by the force of the spring arm (7).

8. A tool according to any of the preceding claims, **characterized in that** the latching protrusion (5) engages in an in particular undercut recess (16) of the blade (4).

9. A tool according to any of the preceding claims, **characterized in that** the blade has a plastics-material sheath (17) which incorporates the recess (16).

10. A tool according to Claim 9, **characterized by** a latching recess (16) provided in the form of an annulus in the plastics-material sheath (17).

11. A tool according to any of the preceding claims, **characterized in that** the annular body (12) consists of plastics material.

12. A tool according to any of the preceding claims, **characterized by** a collar (19) which is associated with the blade (4) and, in the plugged-in state, is located in front of the annular body (12).

13. A tool according to Claim 12, **characterized by** an O-ring (26) located between the collar (19) and the end of the annular body (12).

14. A tool according to any of the preceding claims, **characterized in that** the handle (1) and the chuck (2) that comprises the trigger (6) and the plug-in sleeve (10), consist exclusively of an insulating material.

## Revendications

1. Outil, en particulier outil de vissage avec un manche (1) présentant une garniture (2), et une lame (4) enfichable dans une ouverture d'enfichage (3) de la garniture, en particulier une lame de tournevis, la lame (4) enfichée dans l'ouverture d'enfichage (3) étant retenue par un cran de la garniture (2), lequel cran peut être déplacé d'une position d'encliquetage à une position de libération par actionnement d'un déclencheur, et le cran présentant une saillie d'encliquetage (5) disposée au niveau d'un bras élastique (7) s'étendant dans le sens axial de l'ouverture d'enfichage (3) au niveau de ses bords, qui peut être déplacée de la position d'encliquetage à la position de libération par un élément de commande (8) du déclencheur (6) déplaçable dans le sens axial, l'élément de commande (8) étant un prolongement axial d'un corps annulaire (12), qui, présentant une ouverture de passage (13) pour la lame (4), est associé à l'avant (1') du manche (1).

2. Outil selon la revendication 1, **caractérisé en ce que** l'ouverture d'enfichage (3) est formée par une douille d'enfichage (10) agencée dans un creux (9) du manche.

3. Outil selon la revendication 2, **caractérisé en ce que** la douille d'enfichage (10) est fabriquée en plastique et le bras élastique (7) est associé à la douille d'enfichage (10) de manière monobloc.

4. Outil selon l'une quelconque des revendications précédentes, **caractérisé en ce que** le bras élastique (7) présente un biseau (11) qui coopère avec l'élément de commande (8).

5. Outil selon l'une quelconque des revendications précédentes, **caractérisé en ce que** le corps annulaire présente des bras de retenue (14) qui pénètrent respectivement dans une cage de retenue (15) de la douille d'enfichage (10).

6. Outil selon la revendication 5, **caractérisé en ce qu'**une paroi de cage (15') de la cage de retenue (15) dirigée radialement vers l'extérieur est formée par le creux du manche.

7. Outil selon l'une quelconque des revendications précédentes, **caractérisé en ce que** le corps annulaire (12) est sollicité par la force du bras élastique (7) dans une position avancée.

8. Outil selon l'une quelconque des revendications précédentes, **caractérisé en ce que** la saillie d'encliquetage (5) est en prise dans un évidement (16) en particulier contre-dépouillé de la lame (4).

9. Outil selon l'une quelconque des revendications précédentes, **caractérisé en ce que** la lame présente une gaine en plastique (17), qui forme l'évidement (16).

10. Outil selon la revendication 9, **caractérisé par** un évidement d'encliquetage (16) agencé de manière annulaire dans l'enveloppe en plastique (17).

11. Outil selon l'une quelconque des revendications précédentes, **caractérisé en ce que** le corps annulaire (12) est en plastique.

12. Outil selon l'une quelconque des revendications précédentes, **caractérisé par** un collet (19) associé à la lame (4), situé à l'état enfiché devant le corps annulaire (12).

13. Outil selon la revendication 12, **caractérisé par** un joint torique (26) situé entre le collet (19) et l'avant du corps annulaire (12).

14. Outil selon l'une quelconque des revendications précédentes, **caractérisé en ce que** le manche (1) et la garniture (2) constituée du déclencheur (6) et de la douille d'enfichage (10) se composent exclusivement d'un matériau isolant.
